# EUROPÄISCHE PATENTSCHRIFT

(11) **EP 1 383 616 B1**
(45) Veröffentlichungstag und Bekanntmachung des Hinweises auf die Patenterteilung: **18.05.2005**
(21) Anmeldenummer: 02732633.9
(22) Anmeldetag: 17.04.2002
(51) Int. Cl.: B06B 1/16, E02D 3/074

(54) **STEUERUNG FÜR EINE UNWUCHT-VERSTELLEINRICHTUNG EINER BODENVERDICHTUNGSVORRICHTUNG**
CONTROLLER FOR AN UNBALANCED MASS ADJUSTING UNIT OF A SOIL COMPACTING DEVICE
COMMANDE POUR SYSTEME DE REGLAGE DE DESEQUILIBRE DANS UN DISPOSITIF DE COMPACTAGE DU SOL

(30) Priorität: 02.05.2001 DE 10121383
(43) Veröffentlichungstag der Anmeldung: 28.01.2004
(73) Patentinhaber: Wacker Construction Equipment AG, 80809 München (DE)
(72) Erfinder: RIEDL, Franz, 80637 München (DE)
(74) Vertreter: Hoffmann, Jörg Peter, Dr. Ing.
(86) Internationale Anmeldenummer: PCT/EP2002/004260
(87) Internationale Veröffentlichungsnummer: WO 2002/087789

(56) Entgegenhaltungen:
- EP-A- 0 655 532
- EP-A- 0 960 659
- WO-A-96/03224
- US-A- 5 410 879

## Beschreibung

Die Erfindung betrifft eine Steuerung für eine Unwucht-Verstelleinrichtung in einem Vibrationserreger.

Derartige Vibrationserreger sind insbesondere zum Einsatz in Bodenverdichtungsmaschinen, wie Vibrationsplatten oder -walzen, bekannt. Dabei werden üblicherweise zwei - aber auch mehrere - Unwuchtwellen formschlüssig gegenläufig drehend angetrieben, wobei sich durch die Überlagerung der Zentrifugalkräfte jeder einzelnen Unwuchtwelle eine resultierende Kraft ergibt, die je nach Ausführungsform des Vibrationserregers hinsichtlich ihres Betrags und/oder der Richtung verstellt werden kann. Derartige Vibrationserreger sind insbesondere bei Vibrationsplatten seit langem bekannt, so dass sich eine weitere Beschreibung erübrigt.

Zum Einstellen des gewünschten Betrags oder der Richtung des resultierenden Kraftvektors ist es erforderlich, dass die Relativstellungen der Unwuchtwellen zueinander oder der Unwuchten bezüglich der sie tragenden Wellen änderbar sind. Dazu lassen sich entweder die gegenläufig drehenden Unwuchtwellen hinsichtlich ihrer Phasenlage gegeneinander verstellen, oder die Lage der Unwucht auf der sie tragenden Welle ist veränderbar. Für diesen Zweck sind Unwucht-Verstelleinrichtungen bekannt, bei denen ein von einem Verstellkolben in einer als Hohlwelle ausgebildeten Unwuchtwelle axial verstellbarer Querzapfen einen Längsschlitz in der Wandung der Hohlwelle durchdringt und in eine Spiralnut auf der Innenseite einer eine Unwucht tragenden Nabe eingreift. Bei axialer Verlagerung des Querzapfens wird der Querzapfen in dem Längsschlitz geführt, wodurch die Nabe aufgrund der Wirkung der Spiralnut ihre Relativstellung auf der sie tragenden Welle ändert. Damit lässt sich die gewünschte, oben beschriebene Verstellung der Phasenlage einstellen. Auch dieser Aufbau ist seit langem bekannt und wird z. B. in der EP-A-0 960 659 gezeigt.

Die Verstelleinrichtungen dienen bei Vibrationserregern somit dazu, die Phasenlagen von Unwuchten zueinander zum Reversieren der Fahrtrichtung oder zum Verändern des sogenannten "m·r-Wertes" zu verstellen. Sie basieren auf einer hydraulischen Verstellung mittels eines einseitig beaufschlagten Kolbens, der bei nachlassendem Öldruck entweder über eine Federeinrichtung oder über das durch die Unwuchten ausgeübte Rückstellmoment zurückgestellt wird.

In der EP-A-0 960 659 ist auch eine Steuerung für eine Unwucht-Verstelleinrichtung beschrieben, bei der der Verstellkolben hydraulisch mit einem Referenzkolben gekoppelt ist. Die Stellung des Referenzkolbens wird über ein Schaltventil geregelt. Die Stellung des Schaltventils wiederum ergibt sich durch auf den Ventilkörper von zwei Seiten einwirkende Kräfte, nämlich auf einer Seite durch eine vom Bediener vorgebbare und über eine Feder in den Ventilkörper einleitbare Kraft, und auf der anderen Seite durch eine von dem Referenzkolben über eine Feder auf den Ventilkörper aufgegebene Kraft. Die bekannte Steuerung ist schwierig abzustimmen und ermöglicht es nicht, unterschiedliche Regelalgorithmen umzusetzen. Zur Abstimmung bzw. Änderung der Abstimmung müssten jedes Mal die Kennlinien der den Ventilkörper beaufschlagenden Federsätze verändert werden, was entweder einen hohen baulichen oder einen hohen Montageaufwand bedeutet.

Bei komplexeren Vibrationserregern, bei denen außer der Phasenlage auch der mr-Wert verstellbar ist und somit unter Umständen mehrere Unwucht-Verstelleinrichtungen vorhanden sind, ist es erforderlich, ein zuverlässiges Signal über die jeweilige Stellung des Verstellkolbens und damit der von ihm verstellten Unwuchten im Erreger zu erhalten.

Der Erfindung liegt die Aufgabe zugrunde, eine Steuerung für eine Unwucht-Verstelleinrichtung in einem Vibrationserreger anzugeben, bei der eine präzise Erfassung der Verstellkolbenposition und eine einfache und zuverlässige Ansteuerung bei Änderungen der Verstellkolbenposition möglich ist. Weiterhin sollte es möglich sein, die jeweilige Position des Verstellkolbens und damit der von ihm angesteuerten Unwuchten bzw. Unwuchtwellen zu erfassen.

Erfindungsgemäß wird die Aufgabe durch eine Steuerung gemäß Anspruch 1 gelöst. Vorteilhafte Weiterentwicklungen der Erfindung sind den abhängigen Ansprüchen zu entnehmen.

Bei der erfindungsgemäßen Steuerung wird die Stellung des mit dem Verstellkolben hydraulisch gekoppelten Referenzkolbens von einer Signalerzeugungseinrichtung erfasst und in Form eines Stellungssignals weitergeleitet. An dem Referenzkolben kann eine Kolbenstange vorgesehen sein, deren Stellung der Stellung des Referenzkolbens entspricht und somit präzise Rückschlüsse auf die Stellung des Verstellkolbens und damit der vom Verstellkolben beaufschlagten Unwuchten bzw. Unwuchtwellen zulässt.

Das Stellungssignal wird an die Steuereinrichtung geliefert, bei der es sich z. B. um eine elektronische Regelung handeln kann, und die weiterhin durch ein von einem Bediener abgebbares Bediensignal beaufschlagt wird. Die Steuereinrichtung vergleicht das Stellungssignal, das einem Ist-Wert für die Stellung der Unwuchten im Vibrationserreger entspricht, mit dem Bediensignal, das insofern als Soll-Wert angesehen werden kann. Bei dem Bediensignal kann es sich um Vorgaben des Bedieners hinsichtlich der Fahrtrichtung, aber auch der vom Vibrationserreger zu erzeugenden Vibrationsstärke handeln.

Die Steuereinrichtung erzeugt daraufhin ein Steuersignal, mit dem ein Schaltventil angesteuert wird, um den Ölzu- oder -abfluss zu oder von der zweiten Seite des Referenzkolbens zu steuern. Über die Steuereinrichtung lässt sich somit die Stellung des Referenzkolbens und folglich auch die Stellung des Verstellkolbens verändern.

Aufgrund des Vorliegens des Stellungssignals und damit der zuverlässigen Information über die Stellung der Unwuchten im Vibrationserreger ist es möglich, mit Hilfe der Steuereinrichtung beliebige Regelalgorithmen umzusetzen. Wenn es sich bei der Steuereinrichtung um eine elektronische Steuerung handelt, sind hierzu lediglich Änderungen in dem elektronisch gespeicherten Programm erforderlich.

Bei einer besonders vorteilhaften Ausführungsform der Erfindung ist der Verstellkolben an dem Vibrationserreger angeordnet, während der Referenzkolben in einem von dem Vibrationserreger schwingungsmäßig entkoppelten Bereich angeordnet ist. Diese Ausführungsform lässt sich besonders vorteilhaft bei einer Bodenverdichtungsvorrichtung, z. B. einer Vibrationsplatte, realisieren, die in Anspruch 12 definiert ist und eine einen Antrieb aufweisende Obermasse und eine den Vibrationserreger tragende, mit der Obermasse über eine Federeinrichtung gekoppelte Untermasse aufweist, wobei der Verstellkolben der Steuerung an der Untermasse und der Referenzkolben an der Obermasse angeordnet ist. Da für die Erfassung der Stellung des Referenzkolbens bzw. seiner Kolbenstange schwingungsempfindliche Bauteile erforderlich sind, z. B. Näherungssensoren, Drucksensoren oder optische Sensoren, ist es von besonderem Vorteil, wenn der Referenzkolben an der vibrationsärmeren Obermasse der Bodenverdichtungsvorrichtung, nicht aber in der Nähe des Vibrationserregers angeordnet ist. Eine geringere Beanspruchung der empfindlichen Bauteile und eine daraus resultierende höhere Zuverlässigkeit und Genauigkeit der Messungen sind die Folge.

Diese und weitere Vorteile und Merkmale der Erfindung werden nachfolgend anhand eines Beispiels unter Zuhilfenahme der einzigen Figur näher erläutert. Es zeigt:
- **Fig. 1**: ein Blockschaltbild einer erfindungsgemäßen Steuerung.

Fig. 1 zeigt einen Ausschnitt einer Bodenverdichtungsvorrichtung, z. B. einer Vibrationsplatte, bei der die erfindungsgemäße Steuerung zum Einsatz kommt.

Ein an sich bekannter, oben beschriebener Vibrationserreger 1 ist an einer Untermasse der Bodenverdichtungsvorrichtung angeordnet. Weiterhin ist an der Untermasse eine nicht dargestellte Bodenkontaktplatte zur Verdichtung des Bodens vorgesehen.

Oberhalb der Untermasse befindet sich - durch ein nicht dargestelltes Feder-Dämpfer-System in bekannter Weise getrennt - eine Obermasse 2, die unter anderem den Antrieb umfasst.

Direkt am Vibrationserreger 1 ist ein Verstellkolben 3 angeordnet, dessen eine Seite durch eine Feder 4 beaufschlagt ist. Seine andere Seite ist über eine Hydraulikleitung 5 mit einer ersten Seite 6 eines an der Obermasse 2 angeordneten Referenzkolbens 7 verbunden.

An einer zweiten Seite 8 des in einem Zylinder 9 axial beweglichen Referenzkolbens 7 ist eine Kolbenstange 10 angeordnet, die über eine Feder 11 gegen einen Drucksensor 12 abgestützt ist. Der als Signalerzeugungseinrichtung dienende Drucksensor 12 erfasst den von der Feder 11 und damit von dem Referenzkolben 7 ausgeübten Druck und wandelt ihn in ein die Stellung der Kolbenstange 10 angebendes Stellungssignal 13. Das Stellungssignal 13 wird an eine Steuereinrichtung 14 übertragen. Die Steuereinrichtung 14 erhält weiterhin ein Bediensignal 15, das aus Bedienvorgängen des Bedieners, z. B. einer Betätigung eines Hebels oder von Drucktasten oder auch durch eine Fernsteuerung hervorgerufen wird.

Das Stellungssignal 13 kann auch über eine optische oder akustische Anzeige ausgegeben werden, um dem Bediener Informationen über das Verhalten der Bodenverdichtungsvorrichtung zu liefern.

In Abhängigkeit des Stellungssignals 13 und des den Wunsch des Bedieners wiederspiegelnden Bediensignals 15 ermittelt die als elektronische Regelung ausgeführte Steuereinrichtung 14, welche Maßnahmen erforderlich sind, um den Wunsch des Bedieners zu erfüllen. Dementsprechend erzeugt sie ein Steuersignal 16, das an Magnetspulen 17 eines Schaltventils 18 geliefert wird. Das in Fig. 1 gezeigte Schaltventil 18 mit den Magnetspulen 17 dient nur der Erläuterung. Selbstverständlich kann das Steuersignal 16 in vielfältiger Weise an ein Ventil geliefert werden und dessen Stellung verändern lassen.

Bei dem Schaltventil 18 handelt es sich um ein 3/3-Wegeventil, das zwischen drei Stellungen 18a, 18b und 18c geschaltet werden kann. Es dient zur Steuerung eines Ölzuflusses von einer als Druckölquelle dienenden Ölpumpe 19 zu der zweiten Seite 8 des Referenzkolbens 7 bzw. eines Ölabflusses von der zweiten Seite 8 zu einem Ölrücklauf 20.

In Fig. 1 ist das Schaltventil 18 in der Stellung 18b gezeigt, in der ein Ölzufluss und ein Ölabfluss zu oder von der zweiten Seite 8 des Referenzkolbens 7 unterbrochen sind. Die Stellung 18a ermöglicht den Ölzufluss, während die Stellung 18c den Ölabfluss in den Rücklauf 20 ermöglicht.

Zwischen der Druckseite der Ölpumpe 19 und dem Ölrücklauf 20 ist darüber hinaus ein Sicherheitsventil 21 vorgesehen.

Die erste Seite 6 des Referenzkolbens 7 ist über ein Rückschlagventil 22 ebenfalls mit dem Ölrücklauf 20 verbunden, wobei das Rückschlagventil 22 derart eingebaut ist, dass es einen Ölrückfluss von der ersten Seite 6 des Referenzkolbens 7 zum Ölrücklauf 20 unterbindet.

Schließlich ist in dem Ölrücklauf 20 eine Drossel 23 eingebaut.

Durch die Ölfüllung in der Hydraulikleitung 5 ist sichergestellt, dass der Verstellkolben 3 und der Referenzkolben 7 hinsichtlich ihrer Bewegungen präzise gekoppelt sind. Jede Veränderung des Verstellkolbens 3 bewirkt auch eine Veränderung des Referenzkolbens 7, die über die Kolbenstange 10 und den Drucksensor 12 erfasst und an die Steuerung 14 geliefert wird.

Die Steuerung 14 leitet dann in Abhängigkeit von dem Wunsch des Bedieners und dem daraus resultierenden Bediensignal 15 geeignete Maßnahmen durch Ansteuern des Schaltventils 18 ein. Zum Beispiel wird ein Ölzufluss zur zweiten Seite des Referenzkolbens 7 über das Schaltventil in Stellung 18a geschaltet, der eine Verlagerung des Referenzkolbens 7 - entsprechend Fig. 1 - nach links bewirkt. Auch der Verstellkolben 3 verlagert sich dadurch nach links.

Wenn umgekehrt die rechte Extremstellung der Kolben erreicht werden soll, wird das Schaltventil 18 in die Stellung 18c geschaltet, so dass das Öl von der zweiten Seite 8 des Referenzkolbens 7 in den Ölrücklauf 20 fließen kann. Dadurch wird das Öl in der Hydraulikleitung 5 und auf der ersten Seite 6 des Referenzkolbens 7 drucklos, so dass der Verstellkolben 3 durch die Wirkung der Feder 4 oder durch die Trägheitswirkung der von ihm gestützten Unwuchten ebenfalls nach rechts verschoben wird, bis er an dem mechanischen Anschlag des ihn aufnehmenden Zylinders zum Stillstand kommt.

Der Referenzkolben 7 folgt dieser Bewegung solange bis zu eben diesem Stillstand. Wenn die Ölmenge in der Hydraulikleitung 5 und auf der ersten Seite 6 - z. B. aufgrund von Leckverlusten - zu klein ist, kann der Referenzkolben 7 nicht seine rechte Extremstellung erreichen. Jedoch weist das Öl in dem Ölrücklauf 20 einen durch die ein Strömungshindernis bildende Drossel 23 einen gewissen Restdruck auf, der ausreicht, das Rückschlagventil 22 zu öffnen. Dabei ist zu beachten, dass in der Hydraulikleitung 5 und auf der ersten Seite 6 praktisch kein Öldruck mehr herrscht. Über das Rückschlagventil 22 kann somit Öl zur ersten Seite 6 des Referenzkolbens 7 nachströmen und eventuelle Leckverluste ausgleichen. Dieser Ausgleich erfolgt durch die unterschiedlichen Druckbeaufschlagungsflächen an der ersten Seite 6 und der zweiten Seite 8 des Referenzkolbens 7 solange, bis dieser seine rechte Extremstellung erreicht.

## Patentansprüche

1. Steuerung für eine Unwucht-Verstelleinrichtung in einem Vibrationserreger (1), mit
- einem hydraulisch betätigbaren Verstellkolben (3) zum Ändern der Relativstellung von Unwuchten in dem Vibrationserreger (1);
- einem Referenzkolben (7), dessen erste Seite (6) mit einer Seite des Verstellkolbens (3) hydraulisch gekoppelt ist;
- einer Signalerzeugungseinrichtung (12) zum Erzeugen eines Stellungssignals (13) in Abhängigkeit von einer Stellung des Referenzkolbens (7);
- einer durch das Stellungssignal (13) sowie durch ein von einem Bediener abgebbares Bediensignal (15) beaufschlagbaren Steuereinrichtung (14), die, im Gebrauch, in Abhängigkeit von dem Stellungssignal (13) und dem Bediensignal (15) ein Steuersignal (16) erzeugt; und mit
- einem mit dem Referenzkolben (7) gekoppelten Schaltventil (18) zum Steuern eines Ölzuflusses von einer Druckölquelle (19) oder eines Ölabflusses zu einem Ölrücklauf (20) an einer zweiten Seite (8) des Referenzkolbens (7), wobei die Stellung des Schaltventils (18) in Abhängigkeit von dem Steuersignal (16) der Steuereinrichtung (14) veränderbar ist.

2. Steuerung nach Anspruch 1, **dadurch gekennzeichnet, dass** die Stellung des Verstellkolbens (3) nur über eine Änderung der Stellung des Referenzkolbens (7) veränderbar ist.

3. Steuerung nach Anspruch 1 oder 2, **dadurch gekennzeichnet, dass** das hydraulische Volumen zwischen dem Verstellkolben (3) und dem Referenzkolben (7) im Wesentlichen konstant ist.

4. Steuerung nach einem der Ansprüche 1 bis 3, **dadurch gekennzeichnet, dass** der Verstellkolben (3) an dem Vibrationserreger (1) angeordnet ist, und dass der Referenzkolben (7) in einem von dem Vibrationserreger (1) schwingungsmäßig entkoppelten Bereich (2) angeordnet ist.

5. Steuerung nach einem der Ansprüche 1 bis 4, **dadurch gekennzeichnet, dass** die Signalerzeugungseinrichtung einen Näherungssensor, eine Induktionsspule, einen Drucksensor (12) oder einen optischen Sensor aufweist.

6. Steuerung nach einem der Ansprüche 1 bis 5, **dadurch gekennzeichnet, dass** das Stellungssignal (13) von der Signalerzeugungseinrichtung (12) über eine optische oder akustische Anzeige ausgebbar ist.

7. Steuerung nach einem der Ansprüche 1 bis 6, **dadurch gekennzeichnet, dass** das Stellungssignal (13) einen Ist-Wert und das Bediensignal (15) einen Soll-Wert für eine in der Steuereinrichtung vorhandene Regeleinrichtung bildet, die, im Gebrauch, in Abhängigkeit von dem Ist- und dem Soll-Wert das Steuersignal (16) erzeugt.

8. Steuerung nach einem der Ansprüche 1 bis 7, **dadurch gekennzeichnet, dass** die erste Seite (6) des Referenzkolbens (7) über ein Rückschlagventil (22) mit dem Ölrücklauf (20) verbunden ist, wobei das Rückschlagventil (22) derart angeordnet ist, dass es einen Ölabfluss von der ersten Seite (6) des Referenzkolbens (7) zum Ölrücklauf (20) verhindert.

9. Steuerung nach einem der Ansprüche 1 bis 8, **dadurch gekennzeichnet, dass** in dem Ölrücklauf (20) ein Fließhindernis oder eine Drossel (23) angeordnet ist.

10. Steuerung nach einem der Ansprüche 1 bis 9, **dadurch gekennzeichnet, dass** der Referenzkolben (7) mit einer Kolbenstange (10) versehen ist und dass die Signalerzeugungseinrichtung (12) zum Erzeugen des Stellungssignals (13) in Abhängigkeit von einer Stellung der Kolbenstange (10) ausgebildet ist.

11. Steuerung nach Anspruch 10, **dadurch gekennzeichnet, dass** die Kolbenstange (10) an der zweiten Seite (8) des Referenzkolbens (7) angeordnet ist.

12. Bodenverdichtungsvorrichtung, mit
- einer einen Antrieb aufweisenden Obermasse (2);
- einer einen von dem Antrieb angetriebenen Vibrationserreger (1) aufweisenden, mit der Obermasse (2) über eine Federeinrichtung gekoppelten Untermasse; und mit
- einer Steuerung gemäss einem der Ansprüche 1 bis 11 zum Steuern des Vibrationserregers (1);
wobei der Verstellkolben (3) der Steuerung an der Untermasse und der Referenzkolben (7) an der Obermasse (2) angeordnet ist.

## Claims

1. Controller for an unbalanced mass adjusting device in a vibration generator (1), having
- an adjusting piston (3), which can be hydraulically activated, for changing the relative position of unbalanced masses in the vibration generator (1);
- a reference piston (7), the first side (6) of which is hydraulically coupled to a side of the adjusting piston (3);
- a signal generating device (12) for generating a position signal (13) in dependence upon a position of the reference piston (7);
- a control device (14) which can be influenced by the position signal (13) and by an operating signal (15) which can be given by an operator, and which control device, in use, generates a control signal (16) in dependence upon the position signal (13) and the operating signal (15); and having
- a switching valve (18) coupled to the reference piston (7) to control an oil in-flow from a compressed oil source (19) or an oil out-flow to an oil return line (20) on a second side (8) of the reference piston (7), wherein the position of the switching valve (18) can be changed in dependence upon the control signal (16) of the control device (14).

2. Controller as claimed in claim 1, **characterised in that** the position of the adjusting piston (3) can be changed only by changing the position of the reference piston (7).

3. Controller as claimed in claim 1 or 2, **characterised in that** the hydraulic volume between the adjusting piston (3) and the reference piston (7) is substantially constant.

4. Controller as claimed in any one of claims 1 to 3, **characterised in that** the adjusting piston (3) is disposed on the vibration generator (1) and that the reference piston (7) is disposed in a region (2) which is decoupled in respect of vibration from the vibration generator (1).

5. Controller as claimed in any one of claims 1 to 4, **characterised in that** the signal generating device has a proximity sensor, an induction coil, a pressure sensor (12) or an optical sensor.

6. Controller as claimed in any one of claims 1 to 5, **characterised in that** the position signal (13) can be output by the signal generating device (12) via an optical or acoustic display.

7. Controller as claimed in any one of claims 1 to 6, **characterised in that** the position signal (13) forms an actual value and the operating signal (15) forms a desired value for a regulating device provided in the control device, which regulating device, in use, generates the control signal (16) in dependence upon the actual and the desired value.

8. Controller as claimed in any one of claims 1 to 7, **characterised in that** the first side (6) of the reference piston (7) is connected to the oil return line (20) via a non-return valve (22), wherein the non-return valve (22) is disposed in such a way that it prevents an oil out-flow from the first side (6) of the reference piston (7) to the oil return line (20).

9. Controller as claimed in any one of claims 1 to 8, **characterised in that** a flow obstructer or a restrictor (23) is disposed in the oil return line (20).

10. Controller as claimed in any one of claims 1 to 9, **characterised in that** the reference piston (7) is provided with a piston rod (10) and that the signal generating device (12) is formed for generating the position signal (13) in dependence upon a position of the piston rod (10).

11. Controller as claimed in claim 10, **characterised in that** the piston rod (10) is disposed on the second side (8) of the reference piston (7).

12. Ground compacting device having
- an upper mass (2) comprising a drive;
- a lower mass comprising a vibration generator (1), which is driven by the drive, and coupled to the upper mass (2) via a spring device; and having
- a controller in accordance with any one of claims 1 to 11, for controlling the vibration generator (1);
wherein the adjusting piston (3) of the controller is disposed on the lower mass and the reference piston (7) is disposed on the upper mass (2).

## Revendications

1. Commande pour un dispositif de réglage de balourd dans un générateur de vibrations (1) comportant
- un piston de réglage (3) à actionnement hydraulique pour modifier la position relative de balourds dans le générateur de vibrations (1) ;
- un piston de référence (7) dont le premier côté (6) est couplé de manière hydraulique à un côté du piston de réglage (3) ;
- un dispositif de génération de signaux (12) pour générer un signal de position (13) en fonction d'une position du piston de référence (7) ;
- un dispositif de commande (14) qui peut recevoir le signal de position (13) ainsi que le signal de commande (15) qui peut être délivré par un opérateur, lequel dispositif de commande produit un signal de commande (16) pendant l'utilisation, en fonction du signal de position (13) et du signal de commande (15) ; et comportant
- une soupape de commutation (18) couplée au piston de référence (7) pour commander une arrivée d'huile depuis une source d'huile sous pression (19) ou une évacuation d'huile vers un retour d'huile (20), sur un deuxième côté (8) du piston de référence (7), la position de la soupape de commutation (18) pouvant être modifiée en fonction du signal de commande (16) du dispositif de commande (14).

2. Commande selon la revendication 1, **caractérisée en ce que** la position du piston de réglage (3) ne peut être modifiée que par une modification de la position du piston de référence (7).

3. Commande selon la revendication 1 ou 2, **caractérisée en ce que** le volume hydraulique entre le piston de réglage (3) et le piston de référence (7) est sensiblement constant.

4. Commande selon l'une des revendications 1 à 3, **caractérisée en ce que** le piston de réglage (3) est disposé sur le générateur de vibrations (1), et **en ce que** le piston de référence (7) est disposé dans une zone (2) découplée du générateur de vibrations (1), en ce qui concerne les oscillations.

5. Commande selon l'une des revendications 1 à 4, **caractérisée en ce que** le dispositif de génération de signaux comporte un capteur de proximité, une bobine d'induction, un capteur de pression (12) ou un capteur optique.

6. Commande selon l'une des revendications 1 à 5, **caractérisée en ce que** le signal de position (13) peut être délivré par le dispositif de génération de signaux (12) par un affichage optique ou acoustique.

7. Commande selon l'une des revendications 1 à 6, **caractérisée en ce que** le signal de position (13) forme une valeur réelle et le signal de commande (15) une valeur de consigne pour un dispositif de régulation prévu dans le dispositif de commande, lequel dispositif de régulation produit pendant l'utilisation le signal de commande (16) en fonction de la valeur réelle et de la valeur de consigne.

8. Commande selon l'une des revendications 1 à 7, **caractérisée en ce que** le premier côté (6) du piston de référence (7) est relié par un clapet de non-retour (22) au retour d'huile (20), le clapet de non-retour (22) étant disposé de manière à empêcher un écoulement de l'huile du premier côté (6) du piston de référence (7) vers le retour d'huile (20).

9. Commande selon l'une des revendications 1 à 8, **caractérisée en ce qu'**un obstacle à l'écoulement ou un organe d'étranglement (23) est disposé dans le retour d'huile (20).

10. Commande selon l'une des revendications 1 à 9, **caractérisée en ce que** le piston de référence (7) est pourvu d'une tige de piston (10) et **en ce que** le dispositif de génération de signaux (12) est réalisé en fonction d'une position de la tige de piston (10), pour produire le signal de position (13).

11. Commande selon la revendication 10, **caractérisée en ce que** la tige de piston (10) est disposée sur le deuxième côté (8) du piston de référence (7).

12. Dispositif de compactage du sol comportant
- une masse supérieure (2) comportant un dispositif d'entraînement ;
- une masse inférieure comportant un générateur de vibrations (1) entraîné par le dispositif d'entraînement et couplé à la masse supérieure (2) par un dispositif à ressort ; et comportant
- une commande selon l'une des revendications 1 à 11 pour la commande du générateur de vibrations (1) ;
le piston de réglage (3) de la commande étant disposé sur la masse inférieure et le piston de référence (7) sur la masse supérieure (2).
